# FASCICULE DE BREVET EUROPEEN

(11) **EP 1 115 460 B1**
(45) Date de publication et mention de la délivrance du brevet: **15.06.2005**
(21) Numéro de dépôt: 99934780.0
(22) Date de dépôt: 27.07.1999
(51) Int. Cl.: A63B 23/08

(54) **APPAREIL DE POSTURE DE LA CHEVILLE ET DU PIED**
VORRICHTUNG ZUM BEEINFLUSSEN DER HALTUNG DES SPRUNGGELENKES UND DES FUSSES
APPARATUS FOR POSITIONING THE ANKLE AND THE FOOT

(43) Date de publication de la demande: 18.07.2001
(73) Titulaire: Louis, Gérard, 94400 Vitry sur Seine (FR)
(72) Inventeur: Louis, Gérard, 94400 Vitry sur Seine (FR)
(74) Mandataire: Jolly, Jean-Pierre
(86) Numéro de dépôt international: PCT/FR1999/001843
(87) Numéro de publication internationale: WO 2001/007120

(56) Documents cités:
- DE-A- 4 304 331
- FR-A- 2 521 435
- FR-A- 2 669 218
- US-A- 4 693 470
- US-A- 5 035 421

## Description

La présente invention concerne un appareil de posture de la cheville et du pied, régissant la flexion, les latéralités gauche et droite de la cheville et du pied, et la torsion du pied, ainsi que du même coup, l'étirement des fascias antérieurs, postérieurs et externes de la jambe libérant ainsi la circulation veineuse. On ne connaît pas d'appareils multifonctions de ce genre, utilisant le poids du corps, permettant un étirement maximal des fascias, tant sur le plan des amplitudes que sur le plan de la force de pression. Des appareils du type indiqué ci-dessus sont décrits dans les documents FR-A-2521435 et DE-A-4304331 et FR-A-266218.

L'appareil est constitué :
I - D'une pièce principale aux angles postéro-supérieur arrondis afin de ne pas blesser l'utilisateur comportant :
   A) une butée à sa partie postérieure, permettant de recevoir et bloquer le talon.
   B) un plan incliné à 20° - 30°, 40°, ou par graduation progressive suivant l'utilisation des pièces annexes II et III, avec, ménagé à sa partie postérieure et inférieure, un orifice cylindrique (9) recevant le goujon (8) de la ½ sphère IV prévue pour les rotations.
   C) un support vertical situé à la partie antérieure de l'appareil, dont l'extrémité inférieure est taillée en V pointe arrondie en bas, permettant ainsi les inclinaisons latérales de l'appareil. Peu avant la pointe du V, un orifice cylindrique (1) est ménagé dans l'épaisseur, permettant de recevoir un axe cylindrique, permettant la rotation du plan incliné, cet axe est amovible. Si on le retire et que l'on ne fixe pas la ½ sphère à la partie postérieure du plan incliné, on obtient un appareil antiéquinisme de flexion de la cheville à 20° n'étirant que le mollet, cette inclinaison conviendra parfaitement aux mollets très rétractés, concernant notamment les femmes portant des hauts talons depuis plusieurs années et dans tous les cas les gens exerçant une profession debout.
II - D'une pièce intermédiaire, rectangulaire, s'appliquant au-dessous du support vertical, (IC), avec, ménagé à sa partie supérieure, dans le sens de la longueur et dans l'épaisseur, légèrement incliné vers l'avant et le bas afin de rattraper la verticalité inhérente au changement d'angle, une excavation rectangulaire [II (3)], ou non [Fig. 1 II (3bis)], recevant le V (IC) du support vertical. Un orifice correspondant (4) ménagé dans l'épaisseur de la pièce, cylindrique, permet de recevoir un axe cylindrique [II (2)] amovible, prévu à cet effet permettant les rotations interne et externe sur une pente à 30°. Lors de la rotation, l'un ou l'autre côté du V du bâti vertical (C) vient buter sur le fond de l'excavation [II (3)] et [II (3 bis)] et limite ainsi les inclinaisons latérales de l'appareil à 20° ou à 40°. La base (5) est elle-même rectifiée afin d'obtenir sur le sol une assise parfaitement horizontale, évitant par la même un glissement d'écartement susceptible de déclencher une rupture de l'appareil. La pièce intermédiaire présente à sa partie inférieure deux orifices cylindriques (6), verticaux, pouvant recevoir les deux goujons verticaux (7) de la pièce additionnelle (III).
III - Une pièce additionnelle, rectangulaire, s'emboîte sous la pièce intermédiaire (II), à l'aide de deux goujons verticaux (7) et cylindriques, dans les deux orifices [II (6)], ménagés à cet effet et permet de gagner ainsi 10° d'inclinaison soit au total 40° d'inclinaison sur le plan incline [I (B)]. La base est rectifiée afin de permettre une assise verticale du bâti.
III bis - Une pièce additionnelle, prismatique triangulaire, (IIIbis) s'emboîte sous la pièce intermédiaire (II) à l'aide de deux goujons verticaux (7) et cylindriques, dans les deux orifices [II (6)], ménagés à cet effet. Sa hauteur, variable, permettra de gagner plusieurs dizaines de degrés d'inclinaison latérale, (ou de torsion), pouvant aller jusqu'à 50°, du pied sur le plan incliné [I (B)]. Il suffit d'inverser le sens d'emboîtage de la pièce (VI) pour permettre de passer de l'inclinaison latérale du pied droit à l'inclinaison latérale du pied gauche.
IV - D'une ½ sphère (IV) prolongée d'un axe vertical cylindrique (8) venant s'emboîter dans l'orifice (9) ménagé à la partie postéro-inférieure du plan incliné [I (B)] permettant, grâce à l'action conjuguée de l'axe [I (1)] du plan vertical, d'obtenir des rotations droite et gauche.
   L'augmentation du diamètre de la ½ sphère, (IV) couplée avec l'augmentation de la profondeur de l'excavation [II (3bis)] et de la hauteur du V [I (1)] ou alors l'adjonction d'un cylindre (8bis) intercalé entre la ½ sphère (IV) et l'orifice (9) permettra d'obtenir des inclinaisons latérales plus importantes.
V - Un équipement complémentaire de pièces en caoutchouc souple, collées sur l'appareil, permettra d'amortir les charges de la façon suivante :
   - La pièce (10) en caoutchouc souple, trapézoïdale, placée contre la butée [I (A)] du talon, évite l'endommagement du talon par excès de pression, mais aussi, lors de l'inclinaison latérale de l'appareil, de retenir latéralement le talon, afin qu'il ne sorte pas de l'appareil. Cette pièce en caoutchouc souple présente une face antérieure taillée en V, recevant le talon et une face postérieure collée sur la butée [I (A)].
   - La pièce rectangulaire (11) en caoutchouc souple, collée vers l'avant du plan incliné [I (B)] permet d'amortir la pression exercée vers l'avant, sur les os de l'avant-pied. Une pièce rétro capitale identique coulissante en caoutchouc souple, (11) ou prismatique triangulaire (13) placée en position rétro capitale de telle façon que le mur vertical de cette pièce soulève la tête des métatarsiens, permettront, en plaquant solidement grâce à la bande velcro [Fig 4 - (14)], les orteils contre le plan incliné (I B), d'étirer encore plus efficacement l'extenseur commun des orteils, lors de l'inclinaison de la jambe vers l'avant. Cette même pièce prismatique triangulaire peut être placée sous la voûte plantaire en cas de pied plat.
   - Il est prévu une pièce rectangulaire (12) placée au sol, dépassant les points d'appui au sol de l'appareil, de 2 cm, en caoutchouc souple, permettant :
      a) d'amortir encore la charge générale, contribuant à un confort total, mais encore, d'éviter par un excès de charge, le glissement des points antérieurs et postérieurs d'appui, pouvant générer une rupture de l'appareil à l'angle supérieur que forme le plan incliné [I (B)] et le bâti vertical [I (C)].
   - Une pièce (13) en caoutchouc souple, placée au-dessus de la pièce en caoutchouc (11), de forme triangulaire, de hauteur variable, inclinée vers l'intérieur ou l'extérieur, permet d'obtenir, couplée ou non avec l'action de la ½ sphère (IV), une véritable torsion du pied.

   Une sangle en toile résistante (14) sera fixée vers la partie antérieure du plan incliné [I (B)] elle permet, grâce à ses deux fixations par bande velcro à chaque extrémité, d'amarrer solidement l'avant pied du patient tout en allongeant les orteils contre le plan incliné [I (B)] afin qu'il ne sorte pas de l'appareil lors des exercices d'inclinaison ou de torsion du pied en charge. A chaque extrémité de cette sangle, à gauche et à droite figure un anneau ½ circulaire permettant d'amarrer l'appareil.
VI - Cet appareil permet, après avoir engagé le talon contre la butée (10), le pied incliné, reposant sur le plan incliné [I (B)], d'exercer une posture, genou tendu, en avançant progressivement le pubis vers l'avant, buste et bassin vertical, d'exercer grâce au poids du corps, une posture susceptible d'étirer efficacement le mollet (plan superficiel de la loge postérieure de la jambe) et de libérer par-là même les compressions de la veine saphène externe, génératrice de varices et jambes lourdes. En utilisant cette même posture, il suffit de fléchir le genou vers l'avant pour étirer les muscles de la loge antérieure de la jambe. En effet, si on admet comme point fixe, les insertions tarsienne et métatarsienne des muscles de la loge antérieure de la jambe, lors de l'inclinaison de la jambe les points d'insertion supérieurs, grâce au ligament annulaire antérieur du tarse qui sert de poulie de réflexion, vont s'éloigner des points inférieurs et étirer entièrement la loge musculaire antérieure de la jambe (extenseur commun des orteils, extenseur propre du I, jambier antérieur). L'inclinaison latérale interne (rotation) de la jambe sur le pied, permet d'obtenir un étirement efficace des muscles longs péronier latéral et court péronier latéral. Mais encore lors de l'inclinaison latérale externe de la jambe sur le pied, d'obtenir un étirement efficace des muscles du plan profond de la loge postérieure de la jambe à savoir : jambier postérieur, fléchisseur commun des orteils, fléchisseur propre du gros orteil. Il suffit, pied en posture, de projeter le genou vers l'extérieur pour obtenir le varus et vers l'intérieur pour obtenir le valgus, le tout participant activement à la libération :
   a) des amplitudes articulaires de la cheville et du pied,
   b) à la libération de la circulation de retour veineuse du membre inférieur, soulageant les jambes lourdes et prévenant la formation de varices.
VII - Une fois la posture d'antériorité acquise, il suffira d'incliner le buste vers l'avant, jusqu'à ce qu'il soit entièrement couché sur la table, appareil placé à la perpendiculaire du côté de la table, pour obtenir un étirement global des muscles ischio-jambiers, favorisant la libération du flexum du genou et la limitation de la rétroversion du bassin.
VIII - Pour obtenir un mouvement antérieur pur, dénué de toute rotation, il suffit d'enlever la ½ sphère (IV). L'appareil présente ainsi à sa partie postérieure (IA) - (IB) une portée transversale rectiligne, interdisant toute rotation.
IX - Deux rapporteurs d'angle l'un fixé latéralement, l'autre transversalement permet d'indiquer de façon précise le degré d'inclinaison. Ce rapporteur fera référence au sol, à l'inclinaison du pied, mais aussi à l'inclinaison de la jambe sur le pied.

La figure I représente le dispositif selon l'invention, en référence au dessin. Il comporte :
- un appareil principal qui est composé d'une butée (I A),
- d'un plan incliné à 20° - 30° ou 40° (I B),
- d'un bâti vertical (I C) dont l'extrémité inférieure est munie d'un orifice cylindrique (1) permettant le passage d'un axe amovible (II 2),
- d'une partie intermédiaire rectangulaire (II) présentant une excavation inclinée vers l'avant, rectangulaire (II 3), ou non (II 3 bis),
- un orifice (II 4) traversant les épaisseurs des deux joues de part en part, cylindrique, permettant le passage d'un axe amovible (II 2),
- deux orifices cylindriques verticaux ménagés à la face inférieure (II 6),
- une face inférieure (II 5) taillée légèrement en biais,
- une pièce inférieure (III) sur laquelle est fixée à sa partie supérieure, deux goujons verticaux (III 7),
- une ½ sphère (IV) s'emboîtant à l'aide d'un goujon vertical (IV 8) à la partie inférieure et postérieure du plan incliné (I B) dans un orifice (9) ménagé au même endroit à cet effet,
- d'une pièce en caoutchouc souple (V 10) taillée en V reposant contre la butée (I A),
- d'une pièce en caoutchouc souple (V 11) collée transversalement à la partie antérieure du plan incliné (I B),
- d'une sole en caoutchouc souple (V 12) servant d'amortisseur à l'appareil.
- d'une pièce intermédiaire [Fig 2 IV (8bis)] cylindrique recevant le goujon [IV (8)] de la ½ sphère (IV) à sa partie inférieure dans une cavité cylindrique prévue à cet effet et présentant à sa partie supérieure, un goujon cylindrique venant s'emboîter dans l'orifice (9) de la butée (I A).
- deux rapporteurs d'angles (14) l'un placé à la face antérieure de l'appareil, l'autre placé sur le côté.
   X - 1) Un sabot [Fig 5 - 6 - 7 - 8], constitué d'un bloc prismatique (A) en quelconque matériau, mais de préférence en EVA (ETHYL VINYL ACETATE) moulé par injection, présente sur sa face supérieure [Fig 5 - 6 - 7 Fig 8 (1)] une excavation en pente de 20° et sur sa face inférieure [Fig 5 - 6 - 7 et Fig 8 (2)] une excavation de sens inversée en pente de 30°, utilisant la même sole d'appui [Fig 5 - 6 - 7 et Fig 8 (3)] que la précédente. Ces excavations sont destinées à recevoir le pied afin de posturer la cheville en flexion à 20° ou 30°.
   2) On peut augmenter la pente en emboîtant à la face inférieure de l'appareil un prisme triangulaire [Fig 8 (4)] moulé de hauteur judicieuse.
   3) On peut obtenir les rotations droite et gauche en emboîtant aux extrémités de la face inférieure deux demi-sphères [Fig 8 (5)]
   4) On peut obtenir la torsion en intercalant entre l'avant pied et la sole inclinée [Fig 5 - 6 et Fig 8 (3)] un prisme triangulaire.
- L'utilité de cet appareil est de présenter une double fonction avec un seul appareil, suivant le besoin, il suffit de retourner le sabot sur une face ou sur une autre pour obtenir la pente désirée.

Essentiellement destiné au grand public, du fait de son faible prix de revient et de sa simplicité d'utilisation, cet appareil, sans accessoires et en dehors de toute surveillance par un thérapeute, ne présente aucun danger.

La figure 7 représente le dispositif selon l'invention en référence au dessin. Il comporte : - un appareil principal (Fig 7 - 8) qui est composé :
- d'un bloc prismatique en EVA moulé (A)
- d'un plan incliné à 20° (1)
- d'un plan incliné et inversé sous l'autre face (2)
- d'une sole de soutien et de posture commune aux deux plans (3) d'épaisseur variable
- d'un prisme triangulaire moulé, présentant deux ½ sphères à ses extrémités (4) et deux excavations sur l'autre face permettant de recevoir les goujons des deux ½ sphères (5),
- de deux ½ sphères moulées présentant sur leur section un goujon de fixation (5).

## Revendications

1. Appareil de posture anti-équinisme, rotation interne, externe, torsion, valgus et varus du pied sur la jambe, d'étirements musculaires de la jambe et du pied et de libération de la circulation de retour, veineuse comprenant une pièce principale composée d'un plan incliné, d'une butée pour le pied perpendiculaire (IA) au plan incliné et d'un support vertical, **caractérisé en ce que**:
1°) La butée étant située à la partie postérieure de l'appareil, aux angles supérieurs droit et gauche arrondis, évitant de blesser le sujet, qui permet de recevoir le talon, équipée d'une pièce trapézoïdale (V 10) en caoutchouc souple, collée à la face antérieure du plan incliné permettant d'amortir le talon, évitant ainsi l'écrasement des tissus.
2°) Le plan (I B) incliné étant à 20 ° sur lequel remonte le pied, équipé à sa partie supérieure et antérieure, d'une pièce rectangulaire (V 11) en caoutchouc souple, collée, permettant de recevoir les têtes des métatarsiens en pression, sans endommager les tissus par écrasement, mais aussi de recevoir une pièce en caoutchouc (13) permettant la torsion du pied. A la jonction de la butée et du plan incliné, ménagé au dépend du plan incliné, un orifice (9+) reçoit des pièces [IV (8 et 8 bis)] permettant la rotation. Un aménagement spécifique du support vertical (I C) avec le plan incliné (I B) permet d'obtenir, par coulissement progressif, ou autre procédé, une graduation progressive
3°) Le support vertical (I C) situé à la partie antérieure, permet de recevoir la charge et de donner l'inclinaison à 20° du plan incliné (I B). Sa partie inférieure est taillée en V ouvert à 140°, la pointe permet un appui fixe. Peu avant la pointe, un orifice cylindrique [I ( C I)] ménagé dans l'épaisseur, horizontal, permet de recevoir un axe amovible horizontal, réalisant un axe de rotation dont l'inclinaison sera limitée par les joues du V.

2. Appareil selon la revendication 1 **caractérisé en ce qu'**il comprend une pièce intermédiaire (II) rectangulaire, s'appliquant au-dessous du bâti vertical (I C) et fixé à lui par un goujon horizontal (II2) amovible.
Cet appareil comprend :
1°) A sa moitié supérieure une excavation (II 3 bis - II 3) inclinée vers le bas et l'avant permettant de rattraper la verticalité. Le fond de l'excavation est formé de deux pans égaux, formant un angle de 140° orienté vers le bas, l'un ou l'autre, suivant l'inclinaison, recevant l'un ou l'autre pan incliné de la partie inférieure du bâti vertical (I C), formant butée et limitant l'angle d'inclinaison à 40 ° lors de l'inclinaison latérale gauche ou droite.
2°) Deux orifices cylindriques horizontaux (Il 4), ménagés dans l'épaisseur des deux joues latérales limitant l'excavation, un peu au-dessous du bord supérieur et au milieu de la longueur, permet d'introduire le goujon (II 2) et de fixer l'orifice cylindrique (I C 1), permettant la rotation gauche ou droite.
3°) La partie inférieure présente deux orifices cylindriques verticaux (II 6) pouvant recevoir deux goujons verticaux (III 7) d'une pièce additionnelle (III). Cet appareil permet d'augmenter la pente du plan incliné (I B) de 10 ° portant l'angle total à 30° tout en maintenant les capacités de rotation du pied.

3. Appareil selon les revendications 1 et 2 **caractérisé en ce qu'**il comprend une pièce additionnelle rectangulaire (III), s'emboîtant sous la pièce intermédiaire (II), à l'aide de deux goujons verticaux (7), cylindriques venant s'emboîter dans les orifices (II 6), permettant d'augmenter la pente du plan incliné (I B) de 10°, rehaussant la pièce intermédiaire (II), portant l'angle total à 40°, tout en maintenant les capacités de rotation du pied. La face inférieure de l'appareil III est rectifiée, permettant d'obtenir une verticalité, lui donnant toute sa surface d'appui au sol.

4. Appareil selon les revendications 1 et 2 **caractérisée en ce qu'**il comprend une pièce additionnelle prismatique triangulaire (III bis) de hauteur variable, s'emboîtant sous la pièce intermédiaire (II), à l'aide de deux goujons verticaux (7), cylindriques, venant s'emboîter dans les orifices (II 6), permettant :
1°) d'augmenter le plan incliné (IB) de 10° rehaussant la pièce intermédiaire (II) portant l'angle total à 40°,
2°) d'augmenter la rotation interne du pied ou pronation pouvant la porter jusqu'à 40°,
3°) en inversant la pièce (III bis) d'obtenir le même résultat sur l'autre pied, la face inférieure de l'appareil (III bis) est rectifiée, permettant d'obtenir la verticalité, lui donnant toute la surface d'appui au sol.

5. Appareil selon les revendications 1, 2, et 3 **caractérisé en ce qu'**il comprend une ½ sphère (IV) prolongée d'un axe vertical cylindrique (8), venant s'emboîter dans l'orifice (9) ménagé à la partie postéro-inférieure du plan incliné (I B), permettant grâce à l'action conjuguée de l'axe (I 1) - (II 2) - (II 4) d'obtenir des rotations gauche et droite de 20°. Il suffira d'intercaler, une pièce cylindrique [IV (8 bis)] dont l'extrémité inférieure reçoit le goujon (IV 8) de la ½ sphère et l'extrémité supérieure se terminant par un goujon cylindrique vient s'emboîter dans l'orifice (I B 9) pour rehausser la ligne d'appui postéro-inférieure, permettant une inclinaison latérale gauche ou droite de 40°.

6. Appareil selon l'une quelconque des revendications précédentes, **caractérisé en ce qu'**il comprend la pièce cylindrique (8 bis) avec à sa partie inférieure, un orifice cylindrique vertical permettant de recevoir le goujon (8) de la ½ sphère (I V) et à sa partie supérieure, un goujon cylindrique vertical venant s'emboîter dans l'orifice (9) ménagé à la partie postéro-inférieure du plan incliné (I B). Cette pièce permet de rehausser le plan incliné (I B) et d'effectuer une rotation gauche ou droite du pied, de 40°.

7. Appareil selon l'une des quelconques revendications précédentes **caractérisé par** une pièce (13) en caoutchouc souple, en forme de prisme triangulaire qui, appliqué grâce à une bande adhésive, et placée au-dessus de la pièce en caoutchouc souple (V 11), à gauche ou à droite, permet d'obtenir la torsion du pied, d'en majorer la rotation, quel qu'en soit la flexion dorsale.

8. Dispositif selon l'une des quelconques revendications précédentes, **caractérisé par** une pièce en caoutchouc souple (V 12) rectangulaire, dépassant largement les points d'appui au sol des appareils, de 1 cm d'épaisseur, intercalé entre le sol et les appareils, permettant lors de la mise en charge des appareils par l'utilisateur, d'éviter l'écartement des points d'appui au sol, des appareils, par glissement, susceptible de favoriser la rupture de l'angle situé entre le plan incliné (I B) et le support vertical (I C) lorsque l'exercice s'effectue sur un plan glissant (ex. : carrelage, plancher).

9. Dispositif selon l'une des quelconques revendications précédentes **caractérisé par** une sangle en toile résistante (14) dont les deux extrémités sont équipées de bande adhésive type Velcro (14a). Latéralement ce dispositif comporte en plus deux anneaux de fixation (14b) ½ circulaire.

10. Dispositif selon l'une quelconque des revendications précédentes, **caractérisé par** :
- un rapporteur à bulle mécanique ou électronique d'angle (14) disposé dans le sens de la largeur de l'appareil qui indique l'angle de l'inclinaison latérale du pied (roulis)
- un rapporteur d'angle (14) disposé dans le sens de la longueur de l'appareil qui indique l'angle d'inclinaison antéro-postérieur du pied (tangage).

11. Appareil selon la revendication 1 **caractérisé en ce qu'**il comprend :
- un bloc prismatique [Fig 5 - 6 et Fig 7 - 8 A] avec, ménagée à la face supérieure, une excavation (Fig 7 - 8A) réalisant une pente de 20° et à la face inférieure (Fig 7 - 8) une excavation réalisant une pente de 30°
- un orifice ½ cylindrique aux 2 extrémités de chaque face soit 4 en tout (Fig 8).

12. Appareil selon les revendications 1 et 2 **caractérisé en ce qu'**il comprend une pièce intercalaire Fig 8 (4) prismatique triangulaire de 5° de pente, moulée, présentant à ses extrémités deux ½ sphères et sur l'autre face deux orifices cylindriques recevant les deux ½ sphères (5). Le choix de la pente à 5° permet suivant sa position éversée ou inversée, suivant qu'elle est placée sous la pente à 20°, d'obtenir 15° ou 25° et suivant qu'elle est placée sous la pente à 30°, de majorer celle-ci à 35° ou de la minorer à 25°. Cette pièce prismatique triangulaire peut avoir une hauteur différente, judicieusement calculée suivant le but recherché.

13. Appareil selon revendications 1 et 2, **caractérisé en ce qu'**il comprend deux ½ sphères (Fig 7 - 5) prolongées d'un axe cylindrique venant s'emboîter dans la face inférieure du bloc principal (Fig 7 A).

14. Dispositif selon l'une quelconque des revendications précédentes **caractérisé par** la pièce en caoutchouc souple (13) en forme de prisme triangulaire placé sous l'avant pied, permet d'obtenir la torsion du pied.

15. Dispositif selon l'une quelconque des revendications précédentes, **caractérisé par** un rapporteur d'angle mécanique à niveau d'eau ou électronique disposé sur le plan frontal qui indique le degré d'inclinaison latéral droit ou gauche du pied et de la jambe.

## Patentansprüche

1. Vorrichtung zur Haltungseinstellung von Anti-Äquinismus, interner und externer Drehung, Torsion, Valgus und Varus des Fußes an dem Bein, zur Muskelstreckung des Beines und des Fußes und zur Freigabe der venösen Rückwärtszirkulation, mit einem Hauptelement, das zusammengesetzt ist aus einer geneigten Fläche, einem Anschlag für den Fuß (IA) senkrecht zu der geneigte Fläche und einer vertikalen Stütze,
**dadurch gekennzeichnet, dass**
1.) der Anschlag an dem posterioren Ende der Vorrichtung liegt, eine rechte und linke abgerundete obere Ecke aufweist, um ein Verletzen des Subjekts zu vermeiden, das Aufnehmen der Ferse ermöglicht, mit einem trapezförmigen Element (V10) aus Weichkautschuk versehen ist, das an die anteriore Fläche der geneigten Fläche angeklebt ist und es ermöglicht, die Ferse abzufedern, wodurch ein Quetschen der Gewebe verhindert wird;
2.) die Fläche (IB), auf der der Fuß aufliegt, um 20° geneigt ist, in ihrem superioren anterioren Abschnitt mit einem aufgeklebten rechteckigen Element aus Weichkautschuk (V11) versehen ist, das es ermöglicht, die Mittelfußköpfe unter Druck aufzunehmen, ohne die Gewebe durch Quetschen zu beschädigen, aber auch ein Kautschukteil 13 aufzunehmen, das die Torsion des Fußes erlaubt. An der Verbindungsstelle zwischen Anschlag und geneigter Ebene, die abhängig von der geneigten Ebene ausgebildet ist, nimmt eine Öffnung (9+) Elemente (IV (8, 8bis)) auf, die eine Drehung ermöglichen. Eine besondere Anordnung der vertikalen Stütze (IC) mit der geneigten Ebene (IB) ermöglicht es, durch fortschreitendes Gleiten oder ein anderes Verfahren eine fortschreitende Graduation zu erzielen;
3.) die vertikale Stütze (IC), die an dem anterioren Abschnitt sitzt, es ermöglicht, die Last aufzunehmen und die Neigung der geneigten Ebene (IB) auf 20° zu bringen. Ihr unterer Abschnitt ist in Form eines mit 140° geöffneten V zugespitzt, wobei die Spitze eine feste Stütze ermöglicht. Kurz vor der Spitze ermöglicht es eine in der Dicke horizontal ausgeführte zylindrische Öffnung, eine herausnehmbare horizontale Welle aufzunehmen, die eine Drehachse verwirklicht, deren Neigungsbereich durch die Wangen des V begrenzt ist.

2. Vorrichtung nach Anspruch 1, **dadurch gekennzeichnet, dass**
sie ein rechteckiges Zwischenelement (II) aufweist, das unterhalb der vertikalen Stütze angebracht und an dieser über einen herausnehmbaren horizontalen Bolzen (II2) befestigt ist,
wobei die Einrichtung enthält:
1.) in ihrer oberen Mitte eine Ausnehmung (II3bis-II3), die nach unten und vorne geneigt ist und es ermöglicht, die Vertikalität aufzufangen. der Grund der Ausnehmung ist gebildet aus zwei gleichen Abschnitten, die einen nach unten gerichteten Winkel von 140° bilden, wobei der eine oder der andere gemäß der Neigung den einen oder den anderen geneigten Abschnitt des Unterteils der vertikalen Stütze (IC) aufnimmt und einen Anschlag bildet, der den Neigungswinkel bei der seitlichen Neigung nach links oder rechts auf 40° begrenzt;
2.) zwei horizontale zylindrische Öffnungen (II4), die in der Dicke der Seitenwangen, die die Ausnehmung begrenzen, etwas unterhalb des oberen Rands und in der Mitte der Länge ausgebildet sind und es ermöglichen, den Bolzen (II2) einzuführen und die zylindrische Öffnung (IC1) festzulegen, was die Rotation nach links und rechts ermöglicht;
3.) einen unteren Abschnitt, der zwei vertikale zylindrische Öffnungen (II6) aufweist, die zwei vertikale Bolzen (III7) eines Zusatzelements (III) aufnehmen kann, Diese Einrichtung ermöglicht es, die Schräge der geneigten Fläche (IB) um 10° zu erhöhen, was zu einem Gesamtwinkel von 30° führt,
wobei die Fähigkeiten zum Drehen des Fußes erhalten bleiben.

3. Vorrichtung nach Anspruch 1 oder 2, **dadurch gekennzeichnet, dass** sie ein rechteckiges Zusatzelement (III) enthält, das sich unterhalb des Zwischenelements (II) einfügt vermittels zweier vertikaler zylindrischer Bolzen (7), die in die Öffnungen (II6) zum Eingriff kommen, was es ermöglicht, die Schräge der geneigten Fläche (IB) um 10° zu erhöhen, indem das Zwischenelement (II) erhöht wird, was zu einem Gesamtwinkel von 40° führt, wobei die Fähigkeiten zum Drehen des Fußes erhalten bleiben. Die ist Unterfläche der Einrichtung (III) begradigt, was es ermöglicht, eine Vertikalität zu erzeugen, die ihr ihre ganze Stützfläche zum Boden gibt.

4. Vorrichtung nach Anspruch 1 oder 2, **dadurch gekennzeichnet, dass** sie ein dreieckiges prismatisches Zusatzelement (IIIbis) verschiedener Höhe enthält, das sich unterhalb des Zwischenelements (II) einfügt vermittels zweier vertikaler zylindrischer Bolzen (7), die in die Öffnungen (II6) zum Eingriff kommen, was es ermöglicht,
1.) die Schräge der geneigten Fläche (IB) um 10° zu erhöhen, indem das Zwischenelement (II) erhöht wird, was zu einem Gesamtwinkel von 40° führt,
2.) die interne Rotation des Fußes oder Pronation zu erhöhen, indem sie bis auf 40° gebracht werden kann,
3.) durch Umkehren des Elements (IIIbis) dieselbe Wirkung für den anderen Fuß zu erzielen,
wobei die Unterfläche der Einrichtung (IIIbis) begradigt ist, was es ermöglicht, eine Vertikalität zu erzeugen, die ihr ihre ganze Stützfläche zum Boden gibt.

5. Vorrichtung nach Anspruch 1, 2 oder 3, **dadurch gekennzeichnet, dass** sie eine Halbkugel (IV) enthält, die mit einer vertikalen zylindrischen Achse (8) verlängert ist, die in die Öffnung (9) zum Eingriff kommt, die in dem posterioren inferioren Abschnitt der geneigten Fläche IB ausgebildet ist, was es dank der zugeordneten Wirkung der Achse (I1) - (II2) - (II4) ermöglicht, eine Drehung nach links und rechts um 20° zu erzielen. Es reicht aus, ein zylindrisches Element (IV8bis) einzuschieben, dessen unteres Ende den Bolzen (IV8) der Halbkugel aufnimmt und dessen oberes Ende durch einen zylindrischen Bolzen abgeschlossen ist, der in die Öffnung (IB9) zum Eingriff kommt, um die posteriore inferiore Stützlinie zu erhöhen, was eine seitliche Neigung nach links oder rechts von 40° ermöglicht.

6. Vorrichtung nach einem der vorigen Ansprüche, **dadurch gekennzeichnet, dass** sie das zylindrische Element (8bis) enthält mit dessen unterem Abschnitt, an dem eine vertikale zylindrische Öffnung es ermöglicht, den Bolzen (8) der Halbkugel (IV) aufzunehmen, und mit seinem oberen Abschnitt, an dem ein vertikaler zylindrischer Bolzen in die Öffnung (9) zum Eingriff kommt, die in dem posterioren inferioren Abschnitt der geneigten Fläche IB ausgebildet ist. Dieses Element ermöglicht es, die geneigte Ebene (IB) zu erhöhen und eine Drehung des Fußes nach links oder rechts von 40° durchzuführen.

7. Vorrichtung nach einem der vorigen Ansprüche, **gekennzeichnet durch** ein Element aus Weichkautschuk (13) in Form eines dreieckigen Prismas, das vermittels eines Klebebandes angebracht und über dem Element aus Weichkautschuk (V11) rechts oder links angeordnet ist und es ermöglicht, unabhängig von der dorsalen Flexion die Torsion des Fußes zu erzielen und seine Drehung zu verbessern.

8. Vorrichtung nach einem der vorigen Ansprüche, **gekennzeichnet durch** ein rechteckiges Element aus Weichkautschuk (V12) von 1 cm Dicke, das weit über die Auflagepunkte der Einrichtungen auf dem Boden hinausragt, zwischen den Boden und die Einrichtungen eingeschoben ist, es bei der Inbetriebnahme der Einrichtungen **durch** den Benutzer ermöglicht, das Auseinanderrücken der Auflagepunkte der Einrichtungen auf dem Boden **durch** Gleiten zu vermeiden, was dazu neigt, den Bruch des zwischen der geneigten Ebene (IB) und der vertikalen Stütze (IC) gelegenen Winkels zu begünstigen, wenn die Übung auf einer glatten Fläche durchgeführt wird wie z.B. Fliesen oder Parkett.

9. Vorrichtung nach einem der vorigen Ansprüche, **gekennzeichnet durch** ein Band aus widerstandsfestem Tuch (14), dessen zwei Enden mit einem Haftband vom Typ Velcro (14a) versehen sind. Seitlich enthält diese Vorrichtung zusätzlich zwei halbkreisförmige Befestigungsringe (14b).

10. Vorrichtung nach einem der vorigen Ansprüche, **gekennzeichnet durch**
einen Winkelmesser (14) (mechanisch mit Bläschen oder elektrisch), der in der Richtung der Breite der Einrichtung angeordnet ist und den lateralen Neigungswinkel des Fußes angibt (Rollen),
einen Winkelmesser (14), der in der Richtung der Länge der Einrichtung angeordnet ist und den anterior-posterior-Neigungswinkel des Fußes angibt (Nicken).

11. Vorrichtung nach Anspruch 1, **dadurch gekennzeichnet, dass** sie enthält:
einen Prismenblock (Fig. 5-6 und 7-8A), versehen an seiner oberen Fläche mit einer Ausnehmung (Fig. 7-8A), die eine Schräge von 20° verwirklicht, und an seiner unteren Fläche mit einer Ausnehmung (Fig. 7-8), die eine Schräge von 30° verwirklicht,
einer halbzylindrischen Öffnung an 2 Enden jeder Fläche, d.h. insgesamt 4 (Fig. 8).

12. Vorrichtung nach Anspruch 1 oder 2, **dadurch gekennzeichnet, dass** sie ein gegossenes dreieckiges prismatisches Trennelement (Fig. 8(4)) mit 5° Schräge enthält, das an seinen Enden zwei Halbkugeln und auf der anderen Seite zwei zylindrische Öffnungen aufweist, die die zwei Halbkugeln (5) aufnehmen. Die Wahl der Schräge zu 5° ermöglicht es entsprechend der gleichsinnigen oder umgekehrten Anordnung, wenn es unter die Schräge von 20° gelegt ist, 15° oder 25° zu erreichen, oder wenn es unter die Schräge von 30° gelegt ist, sie auf 35° zu erhöhen oder auf 25° zu verkleinern. Dieses dreieckige prismatische Element kann eine unterschiedliche Höhe aufweisen, die sinnvollerweise gemäß dem gewünschten Ziel berechnet wird.

13. Vorrichtung nach Anspruch 1 oder 2, **dadurch gekennzeichnet, dass** sie zwei Halbkugeln (Fig. 7-5) enthält, die mit einer zylindrischen Achse verlängert sind, die in der Unterseite des Hauptblocks (Fig. 7A) zum Eingriff kommen.

14. Vorrichtung nach einem der vorigen Ansprüche, **gekennzeichnet durch** ein Element aus Weichkautschuk (13) in Form eines dreieckigen Prismas, das unter den Vorderfuß gelegt wird und es ermöglicht, die Torsion des Fußes zu erzielen.

15. Vorrichtung nach einem der vorigen Ansprüche, **gekennzeichnet durch** einen Winkelmesser (mechanisch mit Wasserpegel oder elektrisch), der auf der Vorderfläche angeordnet ist und den lateralen Neigungswinkel des Fußes und des Beines nach rechts oder links.

## Claims

1. An apparatus for correcting talipes, internal rotation, external rotation, torsion, valgus and varus of the foot in relation to the leg, for stretching of the muscles in the leg and foot and releasing venous, return circulation, comprising a main component composed of an inclined plane, an abutment for the foot (IA) perpendicular to the inclined plane and a vertical support, **characterised in that**
1) the abutment is situated at the posterior part of the apparatus, with rounded upper right- and left-hand corners, preventing injury to the subject, allowing accommodation of the heel, equipped with a trapezoidal component (V 10) of flexible rubber, adhered to the anterior face of the inclined plane, allowing cushioning of the heel, thereby preventing crushing of tissue;
2) the plane (I B) on which the foot is raised being inclined by 20° and equipped at its upper, anterior part with a rectangular adhered component (V 11) of flexible rubber, allowing accommodation under pressure of the metatarsal heads, without damaging tissue by crushing, but also accommodation of a rubber component (13) allowing torsion of the foot; at the junction of the abutment and of the inclined plane, formed at the expense of the inclined plane, an orifice (9+) accommodates components [IV (8 and 8 bis)] allowing rotation; a specific arrangement of the vertical support (I C) with the inclined plane (I B) makes it possible to obtain progressive graduation, by progressive sliding or some other method;
3) the vertical support (I C) situated at the anterior part makes it possible to accommodate the load and to provide the inclined plane (I B) with its 20° inclination; its lower part is shaped into a V, with a 140° aperture, the tip thereof allowing fixed support; a little before the tip, a cylindrical orifice [I (C I)] formed horizontally in the thickness thereof makes it possible to accommodate a horizontal removable pin, forming an axis of rotation, the inclination of which will be limited by the cheeks of the V.

2. An apparatus according to claim 1, **characterised in that** it comprises an intermediate rectangular component (II), fitted below the vertical supporting member (I C) and fixed thereto by a removable horizontal stud (II 2);
said apparatus comprising:
1) at its upper half, a cavity (II 3 bis - II 3) inclined downwards and forward, making it possible to recover verticality; the base of the cavity is formed of two equal faces, forming a 140° angle oriented downwards, one or other of them, depending on the inclination, accommodating one or other of the inclined faces of the lower part of the vertical support member (I C), forming an abutment and limiting the angle of inclination to 40° in the event of lateral left- or rightward inclination;
2) two cylindrical horizontal orifices (II 4) formed in the thickness of the two lateral cheeks defining the cavity, a little below the upper edge and half-way along the length thereof, make it possible to insert the stud (II 2) and to fix the cylindrical orifice (I C 1), allowing left or right rotation;
3) the lower part has two vertical cylindrical orifices (II 6) making it possible to accommodate two vertical studs (III 7) of an additional component (III); this apparatus makes it possible to increase the slope of the inclined plane (I B) by 10°, bringing the total angle to 30° while maintaining foot rotation capabilities.

3. An apparatus according to claims 1 and 2, **characterised in that** it comprises an additional rectangular component (III), fitting under the intermediate component (II) by means of two vertical cylindrical studs (7) fitting in the orifices (II 6), making it possible to increase the slope of the inclined plane (I B) by 10°, raising the intermediate component (II) and bringing the total angle to 40°, while maintaining foot rotation capabilities; the lower face of the apparatus III is straightened, making it possible to achieve verticality, so that all its surface bears on the ground.

4. An apparatus according to claims 1 and 2, **characterised in that** it comprises an additional triangular prismatic component (III bis) of variable height, fitting under the intermediate component (II) by means of two cylindrical vertical studs (7) which fit into the orifices (II 6), making it possible:
1) to increase the inclined plane (IB) by 10°, raising the intermediate component (II) and bringing the total angle to 40°,
2) to increase internal rotation or pronation of the foot, which may be brought to as much as 40°,
3) by reversing the component (III bis), to obtain the same result for the other foot; the lower face of the apparatus (III bis) is straightened, making it possible to achieve verticality, so that all its surface bears on the ground.

5. An apparatus according to claims 1, 2 and 3, **characterised in that** it comprises a hemisphere (IV) extended by a cylindrical vertical pin (8), fitting in the orifice (9) formed in the posterior-inferior part of the inclined plane (I B), making it possible, thanks to the combined action of the pin (I 1) - (II 2) - (II 4), to obtain left- and rightward rotation by 20°; it is sufficient to insert a cylindrical component [IV (8 bis)], the lower end of which accommodates the stud (IV 8) of the hemisphere and the upper end of which terminates in a cylindrical stud fitting in the orifice (I B 9) for raising the posterior-inferior bearing line, allowing left- or rightward lateral inclination by 40°.

6. An apparatus according to any one of the preceding claims, **characterised in that** it comprises the cylindrical component (8 bis) with, at its lower part, a vertical cylindrical orifice allowing accommodation of the stud of the hemisphere (IV) and, at its upper part, a vertical cylindrical stud fitting into the orifice (9) formed at the posterior-inferior part of the inclined plane (I B); this component makes it possible to raise the inclined plane (I B) and to effect left- or rightward rotation of the foot by 40°.

7. An apparatus according to any one of the preceding claims, **characterised by** a component (13) of flexible rubber, in the form of a triangular prism which, applied by means of an adhesive tape and positioned above the flexible rubber component (V 11), to the right or left, makes it possible to obtain torsion of the foot and to increase rotation thereof, whatever the dorsal flexion.

8. A device according to any one of the preceding claims, **characterised by** a rectangular component (V 12) of flexible rubber, extending greatly beyond the bearing points of the apparatus on the ground, 1 cm thick and interposed between the floor and the apparatus, making it possible, when the user puts the apparatus under load, to prevent separation of the bearing points of the apparatus on the ground by sliding, which may encourage breaking of the angle situated between the inclined plane (I B) and the vertical support (I C) when exercise is performed on a slippery plane (e.g. tiling, flooring).

9. A device according to any one of the preceding claims, **characterised by** a strap of strong cloth (14), the two ends of which are equipped with adhesive tape of the Velcro type (14a); at the sides, this device additionally comprises two semicircular fixing rings (14b).

10. A device according to any one of the preceding claims, **characterised by**:
- an electronic or mechanical bubble protractor (14) disposed in the widthwise direction of the apparatus and indicating the angle of lateral inclination of the foot (roll)
- a protractor (14) disposed in the lengthwise direction of the apparatus and indicating the angle of anteroposterior inclination of the foot (flexion/extension).

11. An apparatus according to claim 1, **characterised in that** it comprises:
- a prismatic block [Figs. 5 - 6 and Figs. 7 - 8 A) with, formed in the upper face, a cavity (Figs. 7 - 8 A) forming a slope of 20° and, in the lower face (Figs. 7 - 8), a cavity forming a slope of 30°
- a semi-cylindrical orifice at the 2 ends of each face, i.e. 4 altogether (Fig. 8).

12. An apparatus according to claims 1 and 2, **characterised in that** it comprises a triangular interposed prismatic component [Fig. 8 (4)] with a 5° slope, moulded and having at its ends two hemispheres and on the other face two cylindrical orifices accommodating the two hemispheres (5); selecting the slope to be 5° makes it possible, in accordance with its everted or inverted position, to achieve 15° or 25° if it is positioned under the 20° slope and to increase the 30° slope to 35° or decrease it to 25° if it is positioned under the 30° slope; said prismatic triangular component may have a different height, carefully calculated in accordance with the objective sought.

13. An apparatus according to claims 1 and 2, **characterised in that** it comprises two hemispheres (Figs. 7 - 5) extended by a cylindrical pin fitting in the lower face of the main block (Fig. 7 A).

14. A device according to any one of the preceding claims, **characterised by** the component of flexible rubber (13) in the form of a triangular prism positioned under the front part of the foot, which makes it possible to achieve torsion of the foot.

15. A device according to any one of the preceding claims, **characterised by** a mechanical water-level or electronic protractor disposed on the frontal plane which indicates the degree of lateral inclination to the right or left of the foot and of the leg.
